# EUROPÄISCHE PATENTSCHRIFT

(11) **EP 3 510 883 B1**
(45) Veröffentlichungstag und Bekanntmachung des Hinweises auf die Patenterteilung: **08.07.2020**
(21) Anmeldenummer: 18151375.5
(22) Anmeldetag: 12.01.2018
(51) Int. Cl.: A41H 37/02

(54) **VORRICHTUNG ZUR EINBRINGUNG VON ÖSEN IN EINE TEXTIL- ODER KUNSTSTOFFPLANE**
DEVICE FOR INSERTING EYELETS INTO A TEXTILE OR PLASTIC TARPAULIN
DISPOSITIF D'INTRODUCTION D' ILLETS DANS UNE BÂCHE TEXTILE OU PLASTIQUE

(43) Veröffentlichungstag der Anmeldung: 17.07.2019
(73) Patentinhaber: Franz Miederhoff oHG, 59846 Sundern (DE)
(72) Erfinder: PAPENHEIM, Josef, 59846 Sundern (DE); VORMWEG, Franz, 57413 Rönkhausen (DE)
(74) Vertreter: Patentanwälte Dörner & Kötter PartG mbB

(56) Entgegenhaltungen:
- EP-A2- 0 320 578
- DE-A1- 4 338 288
- DE-U1-202010 005 653

## Beschreibung

Die Erfindung betrifft eine Vorrichtung zur Einbringung von Ösen in eine Textil- oder Kunststoffplane, umfassend ein Stanz- und Bördelwerkzeug mit einem oberen Werkzeugteil, das über eine hydraulisch betätigbare Doppelkolbenanordnung gegen ein ortsfest angeordnetes unteres Werkzeugteil bewegbar ist, welche Doppelkolbenanordnung einen in dem ersten Zylinderraum eines Zylindergehäuses dichtend geführten ersten, äußeren Kolben umfasst, der wiederum einen zweiten Zylinderraum aufweist, in dem ein zweiter, innerer Kolben dichtend geführt ist, wobei der äußere Zylinderraum und der innere Zylinderraum über eine einzige Hydraulikzufuhr zum Absenken des Werkzeugoberteils füllbar sind, wobei nach Erreichen der abgesenkten Schneidstellung des inneren Kolbens der äußere Kolben mit dem Bördelteil des Werkzeugoberteils zusätzlich absenkbar ist und wobei wenigstens eine Rückstellfeder zum Anheben des Werkzeugoberteils nach Beendigung des Arbeitsgangs in die Grundstellung angeordnet ist.

Vorrichtungen der vorgenannten Art dienen zum Einsetzen von Ösen in Trägerplanen, beispielsweise Nutzfahrzeugplanen, Zeltbahnen oder dergleichen. Eine solche Vorrichtung ist in der DE 37 42 418 A1 beschrieben. Mithilfe dieser vorbekannten Öseneinsetzmaschine kann in einem Arbeitsgang das notwendige Loch in die Trägerbahn gestanzt und anschließend der Ösenhals, bzw. das Ende des Ösenhalses zum Festsetzen der Öse an der Trägerbahn umgebördelt werden. Hierzu verfügt diese Öseneinsetzmaschine über eine Doppelkolbeneinheit, bei der in einem ersten Zylinderraum ein erster, äußerer Kolben geführt ist, der wiederum einen zweiten Zylinderraum umfasst, in dem ein zweiter, innerer Kolben dichtend geführt ist. Diese Doppelkolbenanordnung treibt das obere Werkzeug eines Stanz- und Bördelwerkzeugs aus, wobei der innere Kolben das Stanzwerkzeug und der äußere Kolben das Bördelwerkzeug trägt. Diese Doppelkolbenanordnung ist hydraulisch betätigbar. Zum Ausführen eines Arbeitshubs wird der Zylinderraum des Zylindergehäuses mit Hydraulikflüssigkeit beaufschlagt, sodass die Doppelkolbenanordnung mit ihrem äußeren Kolben und dem von diesem aufgenommenen inneren Kolben gemeinsam bewegt wird. Hierdurch wird über das von dem inneren Kolben getragene Stanzwerkzeug ein Loch in die Trägerbahn eingebracht. In einem nachfolgenden Schritt wird zur Durchführung des Bördelprozesses lediglich der äußere Kolben, der das Bördelwerkzeug trägt, bewegt, während der innere Kolben aufgrund seiner Abstützung an einem Schneidwiderlager des unteren Werkzeugteils ruht. Der äußere Kolben ist über außen an diesem angeordnete Kragarme an das Zylindergehäuse umgebende Rückstellfedern angeschlossen. Der Arbeitshub des äußeren Kolbens erfolgt gegen die Rückstellkraft dieser Rückstellfedern. Über die in den Rückstellfedern nach Ausübung des Arbeitshubs gespeicherte Energie erfolgt nach gleichzeitiger Unterbrechung der Beaufschlagung des äußeren Zylinderraums mit Hydraulikflüssigkeit eine Verbringung des äußeren Kolbens in seiner Grundstellung.

Nachteilig an dieser vorbekannten Öseneinsetzmaschine ist, dass mehrere als Zugfedern konzipierte Rückstellfedern benötigt werden, um eine Einleitung der Rückstellkraft in den äußeren Kolben symmetrisch zu seiner Bewegungsachse zu gewährleisten, damit eine übermäßige Belastung der Kolbendichtung bzw. ein Verkanten des äußeren Kolbens in dem äußeren Zylinderraum vermieden ist. Hierdurch ist ein erheblicher Bauraum der Öseneinsetzmaschine bewirkt. Darüber hinaus sind die das Zylindergehäuse umgebenden Rückstellfedern gegenüber dem Benutzer abzuschirmen, um Verletzungen infolge der Federbewegungen zu vermeiden.

Hier will die Erfindung Abhilfe schaffen. Der Erfindung liegt die Aufgabe zugrunde, eine Vorrichtung zur Einbringung von Ösen in eine Textil- oder Kunststoffplane der vorgenannten Art bereitzustellen, die einen geringeren Bauraum aufweist und bei der das Verletzungsrisiko des Bedieners verringert ist. Gemäß der Erfindung wird diese Aufgabe durch eine Vorrichtung mit den Merkmalen des kennzeichnenden Teils des Patentanspruchs 1 gelöst.

Mit der Erfindung ist eine Vorrichtung zur Einbringung von Ösen in eine Textil- oder Kunststoffplane der vorgenannten Art bereitgestellt, die einen geringeren Bauraum aufweist und bei der das Verletzungsrisiko des Bedieners verringert ist. Dadurch, dass die wenigstens eine Rückstellfeder den äußeren Kolben umgebend in dem ersten Zylinderraum angeordnet ist, ist eine unmittelbare Einwirkung der Rückstellkräfte auf den äußeren Kolben erzielt, wobei die Rückstellfeder zugleich nach außen hin abgeschottet ist. Dabei wirken die Rückstellkräfte gleichmäßig umlaufend auf den äußeren Kolben ein, wodurch ein Verkippen oder Verkanten des äußeren Kolbens in dem äußeren Zylinderraum ausgeschlossen ist.

In Weiterbildung der Erfindung weist das Zylindergehäuse an seinem dem oberen Werkzeugteil zugewandten Ende des äußeren Zylinderraums eine Durchmesserverengung auf, die einen Absatz zur Anlage der Rückstellfeder ausbildet. Hierdurch ist ein umlaufender Sitz für die Rückstellfeder erzielt. Bevorzugt ist in die Durchmesserverengung ein Gleitring zur Führung des äußeren Kolbens eingesetzt. Hierdurch ist eine dichtende Gleitlagerung des äußeren Kolbens in dem Zylindergehäuse bewirkt.

In Ausgestaltung der Erfindung ist auf dem äußeren Kolben an seinem dem oberen Werkzeugteil abgewandten Ende ein Flanschring angeordnet, der einen nach außen gerichteten, umlaufenden Kragen zur Anlage der Rückstellfeder aufweist. Hierdurch ist ein umlaufender kolbenseitiger Sitz für die Rückstellfeder erzielt.

In weiterer Ausgestaltung der Erfindung weist das Flanschstück ein Innengewinde auf, mit dem es auf ein außen auf dem äußeren Kolben angeordnetes Außengewinde aufgeschraubt ist. Hierdurch ist die Montage des Flanschstücks auf dem äußeren Kolben erleichtert. Zudem ist hierdurch eine axiale Verstellung des Flanschstücks entlang dem äußeren Kolben ermöglicht, wodurch eine Einstellbarkeit der Vorspannung der Rückstellfeder über eine Verringerung des Federweges erzielt ist.

In Weiterbildung der Erfindung ist der Kragen des Flanschrings auf seiner der Rückstellfeder gegenüberliegenden Seite mit einem den Kragen überragenden Dichtring versehen. Hierdurch ist eine Abdichtung des zwischen der Durchmesserverengung des Zylindergehäuses und dem Kragen des Flanschrings gebildeten Federraums erzielt.

In Ausgestaltung der Erfindung weist das Zylindergehäuse einen Zylinderkopf auf, der mit Hydraulikkanälen versehen ist, wobei ein Hauptkanal zur Verbindung mit einer Hydraulikölquelle angeordnet ist, in den axial beabstandet zueinander ein Verbindungskanal mit dem äußeren Zylinderraum und ein Ablaufkanal zu einem Sammeltank angeordnet sind und wobei in dem Hauptkanal ein Schieber über eine Feder vorgespannt angeordnet ist, über den in Abhängigkeit von dem anliegenden Druck der Verbindungskanal oder der Ablaufkanal verschließbar ist. Hierdurch ist eine zuverlässige, einfache mechanische Ventilanordnung in dem Zylinderkopf erzielt, durch die bei Anliegen eines Druckes der Ablaufkanal automatisch verschlossen wird. Über die angeordnete Rückstellfeder ist in dem Zustand, wo kein Druck mehr an dem Hauptkanal anliegt, ein Verschließen des Verbindungskanals mit gleichzeitigem Öffnen des Ablaufkanals erzielt, wodurch ein Ablauf des Hydrauliköls aus dem äußeren Zylinderraum bei Einfahren des Doppelkolbens in den äußeren Zylinderraum ermöglicht ist.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung einer Vorrichtung zur Einbringung von Ösen in eine Textil- oder Kunststoffplane in Grundstellung;
- Figur 2: die Vorrichtung aus Figur 1 in einer Stellung zu Beginn des Schneidvorgangs;
- Figur 3: die Vorrichtung aus Figur 1 in einer Stellung am Ende des Schneidvorgangs;
- Figur 4: die Vorrichtung aus Figur 1 in einer Stellung zu Beginn des Öseneinsetzvorgangs und
- Figur 5: die Vorrichtung aus Figur 1 in einer Stellung am Ende des Öseneinsetzvorgangs.

Die als Ausführungsbeispiel gewählte Vorrichtung zur Einbringung von Ösen in eine Textil- oder Kunststoffplane umfasst ein Zylindergehäuse 1, in dessen äußeren Zylinderraum 11 ein äußerer Kolben 2 dichtend geführt ist. Der äußere Kolben 2 ist wiederum als Zylinder für einen zweiten, inneren Kolben 3 ausgestaltet und weist hierzu einen inneren Zylinderraum 21 auf. Der innere Kolben 3 ist dichtend mit einer Dichtfläche 31 in eine Ausnehmung des Werkzeugträgers 51 eines Stanz- und Bördelwerkzeugs 5 geführt. Der Werkzeugträger 51 ist im Ausführungsbeispiel mit dem äußeren Kolben 21 verschraubt. Der Werkzeugträger 51 nimmt das obere Werkzeugteil 52 des Stanz- und Bördelwerkzeugs 5 auf, das mit einem ortsfest angeordneten unteren Werkzeugteil 53 zusammenwirkt.

Das Zylindergehäuse 1 ist über einen Zylinderkopf 6 verschlossen, der mit Hydraulikkanälen zur Versorgung der aus dem Zylindergehäuse 1, dem äußeren Kolben 2 sowie dem inneren Kolben 3 gebildeten Doppelkolbenanordnung mit Hydrauliköl versehen ist. Der Zylinderkopf 6 ist in den Figuren jeweils zusätzlich in einer weiteren Schnittdarstellung abgebildet. Es ist ein zentraler Hauptkanal 61 angeordnet, der endseitig in einen Anschluss 62 für eine Hydraulikdruckleitung mündet. Axial beabstandet zueinander ist orthogonal zu dem Hauptkanal 61 ein Versorgungskanal 63 für den äußeren Zylinderraum 11 sowie ein Ablaufkanal 64 zu einem Sammeltank angeordnet, die in den Hauptkanal 61 münden. In dem Hauptkanal 61 ist ein zylinderförmiger Schieber 7 verschiebbar angeordnet, der über eine Schraubenfeder 71 in Richtung des Anschlusses 62 für die Druckleitung vorgespannt ist, derart, dass in Ruhestellung der Schieber 7 den Verbindungskanal 63 verschließt, wobei gleichzeitig der Ablaufkanal 64 zum Sammeltank offen ist. Bei Beaufschlagung des Hauptkanals 61 mit Hydrauliköl wird der Schieber 7 über den Öldruck entgegen der Vorspannung der Schraubenfeder 71 verschoben, wodurch der Verbindungskanal 63 freigegeben wird. Zugleich wird der Ablaufkanal 64 durch den Schieber 7 verschlossen. Über den nun offenen Verbindungskanal 63 erfolgt die Beaufschlagung des äußeren Zylinderraums 11 mit Hydrauliköl.

Weiterhin ist in dem Zylinderkopf 6 ein Dichtrohr 8 mit einer inneren Durchgangsbohrung 81 eingeschraubt, die mit einer von einem einstellbaren Drosselventil 66 beaufschlagten Bypassleitung 65 verbunden ist, welche in den äußeren Zylinderraum 11 des Zylindergehäuses 1 führt. Das Dichtrohr 8 ist über eine Dichtmuffe 22 in den inneren Zylinderraum 21 des äußeren Kolbens 2 geführt. Das Dichtrohr 8 weist einen oberen verjüngten Bereich 82 und einen unteren, durchmesservergrößerten Dichtbereich 83 auf. Der verjüngte Bereich 82 ist in seinen Außenabmessungen so gewählt, dass bei Positionierung dieses Bereichs 82 in der Dichtmuffe 22 zwischen dem Dichtrohr 8 und der Dichtmuffe 22 ein Ringspalt gebildet ist, durch den Hydraulikflüssigkeit in den inneren Zylinderraum 21 gelangen kann. Ist das Dichtrohr 8 mit dem Dichtbereich 83 in der Dichtmuffe 22 positioniert, ist diese dichtend verschlossen.

An seinem dem oberen Werkzeugteil 52 zugewandten Ende weist das Zylindergehäuse 1 eine Durchmesserverengung auf, wodurch ein Absatz 12 gebildet ist. In die Durchmesserverengung ist ein Gleitring 13 zur dichtenden Gleitlagerung des äußeren Kolbens 2 in dem äußeren Zylinderraum 11 eingepresst. An seinem dem oberen Werkzeugteil 52 abgewandten Ende ist auf dem äußeren Kolben 2 ein Flanschring 23 aufgebracht, der einen nach außen gerichteten Kragen 24 aufweist. Zwischen dem Absatz 12 des Zylindergehäuses 1 und dem Kragen 24 des Flanschrings 23 ist eine Rückstellfeder 4 um den äußeren Kolben 2 herum angeordnet. Auf seiner der Rückstellfeder 4 abgewandten Seite ist auf dem Kragen 24 des Flanschrings 23 weiterhin ein den Kragen überragender Dichtring 25 angeordnet. Der Dichtring 25 dichtet den zwischen dem Kragen 24 des Flanschrings 23 und dem Absatz 12 des Zylindergehäuses 1 gebildeten Federraum gegenüber dem äußeren Zylinderraum 11 ab.

Zum Einbringen einer Öse in eine Textil- oder Kunststoffplane wird zunächst das Stanz- und Bördelwerkzeug 5 mit einem entsprechenden Ösenrohling bestückt und nachfolgend die Plane auf das untere Werkzeugteil 53 aufgelegt.

Über eine an dem Anschluss 62 angeschlossene Druckleitung wird das System mit Hydraulikflüssigkeit beaufschlagt, wobei durch den Hydraulikdruck der Schieber 7 aus der Grundposition gemäß Figur 1 nach rechts verschoben wird, wodurch der Verbindungskanal 63 freigegeben sowie der Ablaufkanal 64 verschlossen wird (vgl. Figur 2). In der Grundstellung gemäß Figur 1 ist der äußere Kolben 2 über die Rückstellfeder 4 vollständig in den äußeren Zylinderraum 11 des Zylindergehäuses 1 eingefahren.

Die über den Anschluss 62 des Zylinderkopfes 6 zugeführte Hydraulikflüssigkeit wird zunächst über den Verbindungskanal 63 in den äußeren Zylinderraum 11 gepresst sowie auch durch den Ringspalt zwischen dem Dichtrohr 8 und der von diesem durchdrungenen Dichtmuffe 22. Durch den ansteigenden Hydraulikdruck wird der äußere Kolben 2 gemeinsam mit dem in dessen inneren Zylinderraum 21 angeordneten inneren Kolben 3 in die in Figur 2 dargestellte Schneidstellung bewegt. Dabei gelangt der Dichtbereich 83 des Dichtrohres 8 in eine abdichtende Position in der Dichtmuffe 22 des äußeren Kolbens 2, wodurch der innere Zylinderraum 21 gegenüber dem äußeren Zylinderraum 11 des Zylindergehäuses 1 abgedichtet ist, wie in Figur 3 wiedergegeben ist. Der Schneidvorgang des Stanz- und Bördelwerkzeuges 5 ist hier beendet. Der gesamte Hydraulikdruck beaufschlagt nunmehr ausschließlich den äußeren Kolben 2, so dass dessen Vorschubweg nach unten in die in Figur 4 dargestellte Position fortgesetzt wird. Über das mit dem Außenkolben 2 verbundene Bördelwerkzeug des oberen Werkzeugteils 52 erfolgt über den weiteren Vorschub die Bördelung der Öse (vgl. Figur 5). Nach Abschluss des Bördelvorgangs wird der an dem Anschluss 62 anliegende Druck weggenommen, wodurch der Schieber über die Schraubenfeder 71 nach links bewegt wird. Hierdurch wird der Verbindungskanal 63 über den Schieber 7 verschlossen sowie gleichzeitig der Ablaufkanal 64 zum Tank freigegeben. Das unter Druck stehende Hydrauliköl in dem äußeren Zylinderraum 11 kann nun abfließen; der äußere Kolben 2 wird über die Rückstellfeder 4 wieder in das Zylindergehäuse 1 bewegt, wodurch die in Figur 1 wiedergegebene Grundstellung hergestellt ist.

## Patentansprüche

1. Vorrichtung zur Einbringung von Ösen in eine Textil- oder Kunststoffplane, umfassend ein Stanz- und Bördelwerkzeug (5) mit einem oberen Werkzeugteil (53), das über eine hydraulisch betätigbare Doppelkolbenanordnung gegen ein ortsfest angeordnetes unteres Werkzeugteil (53) bewegbar ist, welche Doppelkolbenanordnung einen in dem ersten, äußeren Zylinderraum (11) eines Zylindergehäuses (1) dichtend geführten ersten, äußeren Kolben (2) umfasst, der wiederum einen zweiten, inneren Zylinderraum (21) aufweist, in dem ein zweiter, innerer Kolben (3) dichtend geführt ist, wobei der äußere Zylinderraum (11) und der innere Zylinderraum (21) über eine einzige Hydraulikzufuhr zum Absenken des Werkzeugoberteils (53) füllbar sind, wobei nach Erreichen der abgesenkten Schneidstellung des inneren Kolbens (3) der äußere Kolben (2) mit dem Bördelteil des Werkzeugoberteils (53) zusätzlich absenkbar ist und wobei wenigstens eine Rückstellfeder (4) zum Anheben des Werkzeugoberteils (53) nach Beendigung des Arbeitsgangs in die Grundstellung angeordnet ist, **dadurch gekennzeichnet, dass** die wenigstens eine Rückstellfeder (4) den äußeren Kolben (3) umgebend in dem äußeren Zylinderraum (11) angeordnet ist.

2. Vorrichtung nach Anspruch 1, **dadurch gekennzeichnet, dass** das Zylindergehäuse (1) an seinem dem oberen Werkzeugteil (53) zugewandten Ende des äußeren Zylinderraums (11) eine Durchmesserverengung aufweist, die einen Absatz (12) zur Anlage der Rückstellfeder (4) ausbildet.

3. Vorrichtung nach Anspruch 2, **dadurch gekennzeichnet, dass** in die den Absatz (12) ausbildende Durchmesserverengung ein Gleitring (13) zur Führung des äußeren Kolbens (2) eingesetzt ist.

4. Vorrichtung nach einem der vorgenannten Ansprüche, **dadurch gekennzeichnet, dass** auf den äußeren Kolben (2) an seinem dem oberen Werkzeugteil (53) abgewandten Ende ein Flanschring (23) angeordnet ist, der einen nach außen gerichteten, umlaufenden Kragen (24) zur Anlage der Rückstellfeder (4) aufweist.

5. Vorrichtung nach Anspruch 4, **dadurch gekennzeichnet, dass** der Flanschring (23) ein Innengewinde aufweist, mit dem er auf ein außen auf dem äußeren Kolben (2) angeordnetes Außengewinde aufgeschraubt ist.

6. Vorrichtung nach Anspruch 4 oder 5, **dadurch gekennzeichnet, dass** der Kragen (24) des Flanschrings (23) auf seiner der Rückstellfeder (4) gegenüberliegenden Seite mit einem den Kragen (24) überragenden Dichtring (25) versehen ist.

7. Vorrichtung nach einem der vorgenannten Ansprüche, **dadurch gekennzeichnet, dass** das Zylindergehäuse (1) einen Zylinderkopf (6) aufweist, der mit Hydraulikkanälen versehen ist, wobei ein Hauptkanal (61) zur Verbindung mit einer Hydraulikölquelle angeordnet ist, in den axial beabstandet zueinander ein Verbindungskanal (63) für den äußeren Zylinderraum (11) und ein Ablaufkanal (64) zu einem Hydraulikfluidtank angeordnet sind und wobei in dem Hauptkanal (61) ein Schieber (7) über eine Feder (71) vorgespannt angeordnet ist, über den in Abhängigkeit von dem anliegenden Druck der Verbindungskanal (63) oder der Ablaufkanal (64) verschließbar ist.

8. Vorrichtung nach Anspruch 7, **dadurch gekennzeichnet, dass** in dem Zylinderkopf (6) ein Bypasskanal (65) zur Verbindung eines in den inneren Zylinderraum (21) hineinragenden Dichtrohres (8) mit dem äußeren Zylinderraum (11) angeordnet ist.

9. Vorrichtung nach Anspruch 8, **dadurch gekennzeichnet, dass** der Bypasskanal (65) über ein Drosselventil (66) mit einem Hydraulikfluidtank verbunden ist.

## Claims

1. Device for inserting eyelets into a textile or plastic tarpaulin comprising a punching and flanging tool (5) with an upper tool part (53), which can be moved against a stationary lower tool part (53) via a hydraulically operable double piston arrangement, which double piston arrangement comprises a first, outer piston (2) sealingly guided in the first, outer cylinder chamber (11) of a cylinder housing (1), which in turn has a second, inner cylinder chamber (21), in which a second, inner piston (3) is sealingly guided, wherein the outer cylinder chamber (11) and the inner cylinder chamber (21) can be filled via a single hydraulic feed for lowering the upper tool part (53), wherein after reaching the lowered cutting position of the inner piston (3), the outer piston (2) with the flanging part of the upper tool part (53) can be additionally lowered and wherein at least one return spring (4) is arranged for lifting the upper tool part (53) into the normal position after completion of the operation, **characterised in that** the at least one return spring (4) is arranged surrounding the outer piston (3) in the outer cylinder chamber (11).

2. Device according to claim 1, **characterised in that** the cylinder housing (1) is narrowed in diameter at its end of the outer cylinder chamber (11) facing the upper tool part (53), which narrowing forms a shoulder (12) for the abutment of the return spring (4).

3. Device according to claim 2, **characterised in that** a slip ring (13) for guiding the outer piston (2) is inserted in the narrowing in diameter forming the shoulder (12).

4. Device according to one of the previous claims, **characterised in that** a flange ring (23) is arranged on the outer piston (2) at its end facing away from the upper tool part (53), which has an outwardly directed, circumferential collar (24) for the abutment of the return spring (4).

5. Device according to claim 4, **characterised in that** the flange ring (23) has an internal thread, with which it is screwed on an external thread arranged outside on the outer piston (2).

6. Device according to claim 4 or 5, **characterised in that** the collar (24) of the flange ring (23) is provided on its side opposite the return spring (4) with a sealing ring (25) projecting beyond the collar (24).

7. Device according to one of the previous claims, **characterised in that** the cylinder housing (1) has a cylinder head (6), which is provided with hydraulic channels, wherein a main channel (61) is arranged for the connection to a hydraulic oil source, in which a connecting channel (63) for the outer cylinder chamber (11) and a drain channel (64) to a hydraulic fluid tank are arranged axially at a distance from one another and wherein in the main channel (61) a slide (7) prestressed via a spring (71) is arranged, via which the connecting channel (63) or the drain channel (64) can be closed in dependence of the applied pressure.

8. Device according to claim 7, **characterised in that** in the cylinder head (6) a bypass channel (65) is arranged for the connection of a sealing pipe (8) projecting into the inner cylinder chamber (21) to the outer cylinder chamber (11).

9. Device according to claim 8, **characterised in that** the bypass channel (65) is connected to the hydraulic fluid tank via a throttle valve (66).

## Revendications

1. Dispositif d'introduction d'œillets dans une bâche textile ou plastique, comprenant un outil d'estampage et de sertissage (5) composé d'une partie supérieure (53) d'outil déplaçable, via un ensemble à double piston actionnable hydrauliquement, contre une partie inférieure (53) d'outil disposée à demeure, lequel ensemble à double piston comprend un premier piston extérieur (2) guidé de manière étanche dans la première chambre extérieure (11) d'un corps de cylindre (1), lequel piston extérieur présente à son tour une seconde chambre intérieure (21) dans laquelle un second piston, intérieur (3), est guidé de manière étanche, sachant que la chambre extérieure (11) de cylindre et la chambre intérieure (21) de cylindre sont remplissables via une alimentation hydraulique unique pour abaisser la partie supérieure (53) de l'outil, sachant qu'après que le piston intérieur (3) a atteint la position de coupe abaissée, le piston extérieur (2) est abaissable en plus avec la pièce à sertir de la partie supérieure (53) de l'outil et sachant qu'est disposé au moins un ressort de rappel (4) pour soulever la partie supérieure (53) de l'outil jusqu'en position de base après l'achèvement de l'opération de travail, **caractérisé en ce qu'**au moins un ressort de rappel (4) entourant le piston extérieur (3) est disposé dans la chambre extérieure (11) de cylindre.

2. Dispositif selon la revendication 1, **caractérisé en ce que** le corps (1) de cylindre présente, en son extrémité de la chambre extérieure (11) de cylindre regardant la partie supérieure (53) de l'outil, un rétrécissement de diamètre formant un épaulement (12) contre lequel vient appliquer le ressort de rappel (4).

3. Dispositif selon la revendication 2, **caractérisé en ce que** dans le rétrécissement de diamètre formant l'épaulement (12) une bague de glissement (13) est mise en œuvre pour guider le piston extérieur (2).

4. Dispositif selon l'une des revendications précédentes, **caractérisé en ce que** sur le piston extérieur (2), contre son extrémité ne regardant pas la partie supérieure (53) de l'outil, est disposée une bride annulaire (23) qui présente un collet (24) périphérique dirigé vers l'extérieur et contre lequel applique le ressort de rappel (4).

5. Dispositif selon la revendication 4, **caractérisé en ce que** la bride annulaire (23) présente un filetage intérieur par lequel elle est vissée sur un filetage extérieur disposé à l'extérieur sur le piston (2) extérieur.

6. Dispositif selon la revendication 4 ou 5, **caractérisé en ce que** le collet (24) de la bride annulaire (23) est muni, sur son côté situé en face du ressort de rappel (4), d'une bague d'étanchéité (25) dépassant du collet (24).

7. Dispositif selon l'une des revendications précédentes, **caractérisé en ce que** le corps (1) de cylindre présente une culasse (6) munie de conduits hydrauliques, sachant qu'est disposé, pour établir la liaison avec une source d'huile hydraulique, un conduit principal (61), dans lequel sont disposés à distance axiale réciproque un conduit de liaison (63) pour la chambre extérieure (11) de cylindre et un conduit d'écoulement (64) vers un réservoir de liquide hydraulique, et sachant que dans le conduit principal (61) est disposé un tiroir (7) précontraint via un ressort (71), tiroir via lequel il est possible d'obturer le conduit de liaison (63) ou le conduit d'écoulement (64) en fonction de la pression en présence.

8. Dispositif selon la revendication 7, **caractérisé en ce que** dans la culasse (6) est disposé un conduit de bypass (65) pour relier un tube d'étanchéité (8), faisant saillie dans le compartiment intérieur (21) de cylindre, avec la chambre extérieure (11) de cylindre.

9. Dispositif selon la revendication 8, **caractérisé en ce que** le conduit de bypass (65) est relié au réservoir de liquide hydraulique via une vanne papillon (66).
